# EUROPÄISCHE PATENTSCHRIFT

(11) **EP 2 216 479 B1**
(45) Veröffentlichungstag und Bekanntmachung des Hinweises auf die Patenterteilung: **06.04.2016**
(21) Anmeldenummer: 10152937.8
(22) Anmeldetag: 08.02.2010
(51) Int. Cl.: E06B 9/17, E06B 9/58

(54) **Endkappe für eine Rollladenlaufschiene**
End cap for a roller blind guide rail
Capuchon terminal pour un rail de roulement de store

(30) Priorität: 09.02.2009 DE 102009000735
(43) Veröffentlichungstag der Anmeldung: 11.08.2010
(73) Patentinhaber: profine GmbH, 53840 Troisdorf (DE)
(72) Erfinder: Würtz, Hans, 66954, Pirmasens (DE)
(74) Vertreter: Wübken, Ludger

(56) Entgegenhaltungen:
- DE-U1- 8 301 936
- DE-U1- 29 513 279
- FR-A1- 2 901 569
- JP-A- 2002 061 475

## Beschreibung

Die Erfindung betrifft ein Paar von Endkappen für Rollladenlaufschienen mit einer linken Endkappe und einer rechten Endkappe.

### Technisches Gebiet und Stand der Technik

Zur Führung von Rollladenpanzern werden seitlich jeweils Rollladenlaufschienen, auch Rollladenführungsschienen oder Rollladenlaufleisten genannt, verwendet. Diese Rollladenlaufschienen enden bei Fenstern in der Regel auf einer Fensterbank, die gewöhnlich unter einem Winkel von 7 ° nach außen geneigt ist.

Die Enden der Rollladenlaufschienen müssen entweder in diesem Winkel von üblicherweise 7 ° abgeschrägt oder mit einer entsprechend keilförmig ausgebildeten Endkappe versehen werden. Solche Endkappen müssen - da bei einem Teil der Rollladenkonstruktionen der Rollladenpanzer mittig geteilt in einer Doppel-Rollladenlaufschiene geführt wird, nicht nur für die linke und die rechte Rollladenlaufschiene, sondern auch für eine mittlere Laufschiene konzipiert werden. Mengenmäßig werden Endkappen für Doppel-Rollladenlaufschienen in wesentlich geringeren Stückzahlen benötigt als die rechten bzw. linken Endkappen. Der Herstellungsaufwand für Endkappen für Doppel-Rollladenlaufschienen ist daher beträchtlich.

Das Dokument FR 2 901 569 A1 beschreibt eine Vorrichtung gemäß der Präambel des Anspruchs 1.

### Aufgabe

Aufgabe der vorliegenden Erfindung ist es, Endkappen für Rollladenlaufschienen zur Verfügung zu stellen, die mit möglichst geringem Herstellungsaufwand sowohl für rechte und linke Rollladenlaufschienen als auch für Doppel-Rollladenlaufschienen eingesetzt werden können.

### Darstellung der Erfindung

Die Erfindung löst diese Aufgabe durch ein Paar von Endkappen für Rollladenlaufschienen gemäß Anspruch 1, bevorzugt in Verbindung mit einem oder mehreren der Merkmalen der Unteransprüche. Weiterhin ist die Verwendung eines Paars von Endkappen gemäß Anspruch 4 Gegenstand der vorliegenden Erfindung.

Kern der vorliegenden Erfindung ist es, dass ein Paar von Endkappen verwendet wird, das - mit Ausnahme der Sollbruchstellen - weitestgehend spiegelsymmetrisch aufgebaut ist, wobei durch Trennung je einer rechten und einer linken Endkappe entlang der Sollbruchstellen die beiden vorderen Bereiche so zusammengesetzt werden können, dass sie zusammen als Endkappe für eine Doppel-Rollladenlaufschiene verwendet werden können.

Hierzu ist vorgesehen, dass die Sollbruchstelle der linken Endkappe sowie die Sollbruchstelle der rechten Endkappe derart miteinander korrespondieren, dass die beiden vorderen Bereiche der linken bzw. rechten Endkappe zusammengesetzt eine formschlüssige Verbindung bilden, die zumindest soweit zusammenhält, dass die Montage an den Doppel-Rollladenlaufschienen vereinfacht wird.

Bevorzugt ist im Bereich der Sollbruchstellen eine schwalbenschwanzartige Durchbrechung vorgesehen, um nach der Abtrennung der beiden vorderen Bereiche eine saubere Verzahnung dieser Bereiche zu gewährleisten.

### Kurze Beschreibung der Zeichnung

Die Erfindung wird nachfolgend anhand eines Ausführungsbeispiels sowie der Zeichnung näher erläutert. Es zeigen dabei:
- Fig. 1: ein Paar von Endkappen in einer Aufsicht von schräg/hinten;
- Fig. 2: eine aus zwei vorderen Hälften zusammengesetzte Endkappe für eine Doppel-Rollladenlaufschiene (Ansicht von unten);
- Fig. 3: eine Ansicht auf eine seitliche Rollladenlaufschiene mit Endkappe (Ansicht von unten);
- Fig. 4: eine Ansicht auf eine mittlere Doppel-Rollladenlaufschiene mit zusammengesetzter Endkappe (Ansicht von unten).

### Bester Weg zur Ausführung der Erfindung

In Fig. 1 ist ein erfindungsgemäßes Paar von Endkappen 1, 1' in einer Aufsicht von schräg-hinten dargestellt. Die linke Endkappe - in Fig. 1 rechts abgebildet - ist weitestgehend spiegelsymmetrisch zu der rechten Endkappe - in Fig. 1 links dargestellt - ausgebildet, insbesondere stimmen die vorderen Bereiche 3, 3', die hinteren Bereiche 8, 8' sowie sämtliche Außenkonturen entsprechend spiegelbildlich überein. Lediglich die Bereiche der Sollbruchstellen 2, 2' mit den Schwalbenschwanz-Durchbrechungen 6, 6' sind auf der linken Endkappe 1 und auf der rechten Endkappe 1' in die gleiche Richtung gerichtet. Bei Trennung des vorderen Bereichs 3 der linken Endkappe 1 entsprechend der Sollbruchstelle 2 und entsprechende Abtrennung des vorderen Bereichs 3' der rechten Endkappe 1' können diese beiden vorderen Bereiche 3, 3' im Bereich der Schwalbenschwanz-Durchbrechungen 6, 6' miteinander verzahnt zusammengesetzt werden, wie in Fig. 6 zu erkennen. Die so gebildete Schwalbenschwanz-Verzahnung 7 hält die beiden vorderen Bereiche 3, 3' zusammen und ermöglicht eine einfache Handhabung bis zur Montage unter der Doppel-Rollladenlaufschiene 5, siehe Fig. 4.

In Fig. 3 ist die herkömmliche Verwendung der rechten Endkappe 3' zum Abschluss einer rechten Rollladenlaufschiene 4 in der Ansicht von unten dargestellt. In dieser Fig. 3 ist die Sollbruchstelle 2' mit der mittigen, schwalbenschwanzförmigen Durchbrechung 6' gut zu erkennen. Beim Trennen dieser Endkappe 3' kann entlang der Sollbruchstelle 2' ggf. mit einem Messer für eine saubere Trennkante gesorgt werden.

### Legende

- 1, 1': Endkappe (links, rechts)
- 2, 2': Sollbruchstelle
- 3, 3': vorderer Bereich
- 4: Rollladenlaufschiene
- 5: Doppel-Rollladenlaufschiene
- 6, 6': Schwalbenschwanz-Durchbrechung
- 7: Schwalbenschwanz-Verzahnung
- 8, 8': hinterer Bereich

## Patentansprüche

1. Paar von Endkappen (1, 1') für Rollladenlaufschienen (4) mit einer linken Endkappe (1) und einer rechten Endkappe (1'), wobei
- jede der beiden Endkappen (1, 1') quer über seine Tiefe verlaufend eine Sollbruchstelle (2, 2') aufweist zur Trennung der Endkappen (1, 1') in je einen vorderen Bereich (3, 3') und einen hinteren Bereich (8, 8'),
**gekennzeichnet, durch folgende Merkmale:**
- die Sollbruchstellen (2, 2') der linken Endkappe (1) und der rechten Endkappe (1') korrespondieren derart miteinander, dass der vordere Bereich (3) der linken Endkappe (1) mit dem vorderen Bereich (3') der rechten Endkappe (1') eine formschlüssige Verbindung bilden.

2. Paar von Endkappen (1, 1') nach Anspruch 1, **dadurch gekennzeichnet, dass** die Sollbruchstellen (2, 2') eine schwalbenschwanzartige Hinterschneidung bilden.

3. Paar von Endkappen (1, 1') nach Anspruch 2, **dadurch gekennzeichnet, dass** die Sollbruchstellen (2, 2') eine schwalbenschwanzförmige Durchbrechung (6, 6') umfassen.

4. Verwendung eines Paars von Endkappen (1, 1') nach Anspruch 1 oder 2, **dadurch gekennzeichnet, dass** der vordere Bereich (3) der linken Endkappe (1) mit dem vorderen Bereich (3') der rechten Endkappe (1') zusammengesetzt als Endkappe für eine Doppel-Rollladenlaufschiene (5) verwendet wird.

## Claims

1. Pair of end caps (1, 1') for roller-shutter running rails (4) having a left-hand end cap (1) and a right-hand end cap (1'), wherein
- each of the two end caps (1, 1') has, running in a transverse direction over its depth, a predetermined breaking point (2, 2') for separating the end caps (1, 1') into in each case a front region (3, 3') and a rear region (8, 8'), **characterized by** the following features:
- the predetermined breaking points (2, 2') of the left-hand end cap (1) and of the right-hand end cap (1') correspond to one another such that the front region (3) of the left-hand end cap (1) and the front region (3') of the right-hand end cap (1') form a form-fitting connection.

2. Pair of end caps (1, 1') according to Claim 1, **characterized in that** the predetermined breaking points (2, 2') form a dovetail-like undercut.

3. Pair of end caps (1, 1') according to Claim 2, **characterized in that** the predetermined breaking points (2, 2') comprise a dovetail-form through-passage (6, 6').

4. Use of a pair of end caps (1, 1') according to Claim 1 or 2, **characterized in that** the front region (3) of the left-hand end cap (1) put together with the front region (3') of the right-hand end cap (1') is used as an end cap for a double roller-shutter running rail (5).

## Revendications

1. Paire de capuchons terminaux (1, 1') pour des rails de roulement de store (4) comprenant un capuchon terminal gauche (1) et un capuchon terminal droit (1'),
- chacun des deux capuchons terminaux (1, 1') présentant une zone destinée à la rupture (2, 2') s'étendant transversalement sur sa profondeur pour la séparation des capuchons terminaux (1, 1') à chaque fois en une région avant (3, 3') et une région arrière (8, 8'), **caractérisée par** les caractéristiques suivantes :
- les zones destinées à la rupture (2, 2') du capuchon terminal gauche (1) et du capuchon terminal droit (1') se correspondent mutuellement de telle sorte que la région avant (3) du capuchon terminal gauche (1) forme avec la région avant (3') du capuchon terminal droit (1') une liaison par engagement par correspondance de formes.

2. Paire de capuchons terminaux (1, 1') selon la revendication 1, **caractérisée en ce que** les zones destinées à la rupture (2, 2') forment une contre-dépouille en forme de queue d'aronde.

3. Paire de capuchons terminaux (1, 1') selon la revendication 2, **caractérisée en ce que** les zones destinées à la rupture (2, 2') comprennent un orifice en forme de queue d'aronde (6, 6').

4. Utilisation d'une paire de capuchons terminaux (1, 1') selon la revendication 1 ou 2, **caractérisée en ce que** la région avant (3) du capuchon terminal gauche (1) assemblée avec la région avant (3') du capuchon terminal droit (1') est utilisée en tant que capuchon terminal pour un rail de roulement de store double (5).
